# EUROPÄISCHE PATENTSCHRIFT

(11) **EP 0 296 634 B1**
(45) Veröffentlichungstag und Bekanntmachung des Hinweises auf die Patenterteilung: **20.04.1994**
(21) Anmeldenummer: 88110207.3
(22) Anmeldetag: 27.06.1988
(51) Int. Cl.: G08B 17/107, G08B 17/10

(54) **Quaderförmiger optischer Rauchmelder**
Optical smoke detector in form of a cuboid
Détecteur optique de fumées en forme de cube

(30) Priorität: 26.06.1987 DE 8708891 U
(43) Veröffentlichungstag der Anmeldung: 28.12.1988
(73) Patentinhaber: SIEMENS AKTIENGESELLSCHAFT, 80333 München (DE)
(72) Erfinder: Keller, Werner, Dipl.-Ing.(FH), D-8037 Olching (DE)

(56) Entgegenhaltungen:
- GB-A- 1 581 495
- US-A- 3 916 209
- US-A- 4 053 785
- PATENT ABSTRACTS OF JAPAN vol. 9, no. 40 (P-336)(1763) 20 Februar 1985, & JP-A-59 182337 (MATSUSHITA DENKO K.K.) 17 Oktober 1984,

## Beschreibung

Die Erfindung bezieht sich auf einen quaderförmigen optischen Rauchmelder mit einem Gehäuseteil, Gehäusekappe und unterem Fototräger, sowie mit einer Leiterplatte, Bauelementen, einem oberen Fototräger, Labyrinth und Melderkappe, wobei das Gehäuseteil und der untere Fototräger als einstückiges Gehäuse ausgebildet sind, und daß Gehäuse im Bereich der Fotoelemente für die unmittelbare Aufnahme einer Sende- und einer Empfangsdiode ausgeformt ist.

Optische Rauchmelder sind im allgemeinen bekannt. Feuerschutztüren, die eine automatische Schließvorrichtung aufweisen, werden unmittelbar von Feuermeldern, die im Bereich der Feuermeldetür angeordnet sind, ausgelöst, wenn der Feuermelder angesprochen hat. Für diesen Zweck wurden bereits automatische optische Rauchmelder quaderförmig ausgebildet und über der Türe mit der Schließvorrichtung montiert. Derartige optische Rauchmelder sind aus einer Vielzahl von Einzelteilen zusammengebaut. Das hat den Nachteil, daß die Herstellung der einzelnen mechanischen Teile hohe Kosten verursacht, der Zusammenbau der einzelnen Teile, die Montage des Melders aufwendig und daher kostenintensiv ist.

In der GB-A-1 581 495 ist ein optischer Rauchmelder beschrieben, der bereits weniger Einzelteile aufweist. Das quaderförmige Gehäuse besitzt ein Basisteil und ein Oberteil, wobei das untere Gehäuseteil und der untere Fototräger einstückig ausgebildet sind, und daß Basisteil im Bereich der Fotoelemente für die unmittelbare Aufnahme einer Lichtquelle und eines Lichtempfängers ausgeformt ist.

Aufgabe der Erfindung ist es, einen oben beschriebenen optischen Rauchmelder derart auszubilden, daß er einfacher und kostengünstiger hergestellt und zusammengebaut, sowie eleganter mit dem Schließmechanismus montiert werden kann.

Diese Aufgabe wird erfindungsgemäß mit den Merkmalen des Anspruchs 1 gelöst. Das Gehäuseteil, die Gehäusekappe und der untere Fototräger sind einstückig ausgebildet, wobei das Gehäuse im Bereich der Fotoelemente für die unmittelbare Aufnahme einer Sende- und einer Empfangs-Diode ausgeformt ist. Die Gehäusekappe ist im Bereich der Leiterplatte für Bauelemente wannenförmig für die Aufnahme einer Vergußmasse ausgebildet. In der Gehäusekappe ist an der Außenseite des wannenförmigen Bereichs, von der Vergußmasse nicht erreichbar, eine Ausnehmung für zumindest einen einlötbaren Abgleichwiderstand vorgesehen.

Der erfindungsgemäße Rauchmelder hat gegenüber dem bisherigen Rauchmelder, der aus drei bzw. zwei verschiedenen Spritzteilen bestand, den Vorteil, daß lediglich ein einzelnes Spritzteil das gesamte Gehäuse bildet. Aufgrund der konstruktiven Ausbildung des Gehäuses für den Rauchmelder ist gleichzeitig eine Halterung für die Sende- und Empfangsdioden sowie die Leiterplatte mit den Bauelementen gegeben. Zudem ist mit der wannenförmigen Ausbildung des Gehäuses im Bereich der Leiterplatten eine Vergußwanne zum Vollverguß der gesamten Leiterplatten-Baugruppe gebildet. Die hierdurch mögliche Anordnung der Leiterplatten-Baugruppe erlaubt den Aufbau mit diskreten Bauelementen und in SMD-Technik.

In einer weiteren vorteilhaften Ausgestaltung der Erfindung ist jeweils an der Schmalseite des Gehäuses auf der Außenseite ein Befestigungsflansch angeformt, so daß sehr einfach der gesamte Melder auf der Montageplatte am Einsatzort befestigt werden kann.

Eine weitere zweckmäßige Ausbildung des optischen Rauchmelders ist dadurch gegeben, daß im wannenförmigen Bereich eine Öffnung für eine Leuchtdiode vorgesehen ist, die entsprechend auf der Leiterplatte angeordnet ist. Beim Montieren der Leiterplatte ragt die Leuchtdiode durch den Bereich des Gehäuses nach außen, wobei die Öffnung zur Gehäuseinnenseite konisch verbreitert ist, so daß sich einerseits die Diode gut durchstecken läßt und andererseits beim Vergießen des Leiterplatten-Baugruppenträgers diese Öffnung sich mit der Vergußmasse schließt und der Leuchtdiode einen festen und dichten Halt im Gehäuse gibt. Weitere Einzelheiten und Vorteile der Erfindung ergeben sich aus der kurzen Beschreibung des Rauchmelders anhand einer Zeichnung. Dabei zeigen die
FIG 1 den Rauchmelder in Draufsicht, teilweise aufgerissen dargestellt,
FIG 2 einen Schnitt II-II gemäß FIG 1 in Seitenansicht und
FIG 3 einen weiteren Schnitt III-III gemäß der FIG 2.

Der quaderförmige optische Rauchmelder weist das besonders ausgebildete Gehäuse 10 auf, welches mit seinen beiden Befestigungsflanschen 14 auf der Montageplatte 15 mit Schrauben befestigt ist. In dem wannenförmigen Bereich des Gehäuses 10 bzw. in der Gehäusekappe 6 ist die Leiterplatte 13 mit den Bauelementen angeordnet, die diskrete Bauteile 16 und in SMD-Technik 17 aufweist. Ebenso sind dort die Anschlüsse für die Fotoelemente, wie die Sendediode 11 und Empfangsdiode 12, durch das Gehäuse 10 durchgeführt. In diesem Bereich ist das Gehäuse 10 entsprechend der Fotoelemente gleichzeitig als unterer Fototräger ausgebildet. Die Leuchtdiode 18 ist ebenfalls auf der Leiterplatte 13 befestigt und durch die Öffnung 24 in der Gehäusekappe 6 gesteckt. In die konisch ausgebildete Öffnung 24 kann die Vergußmasse 22 beim Vergießen eindringen und diese dicht abschließen. Die elektrischen Anschlüsse 8 sind ebenfalls in das Gehäuse zur Leiterplatte geführt und nach dem Vergießen dicht abgeschlossen. In der FIG 1 und 3 ist die Ausnehmung 23 gut zu erkennen, die in der Gehäusekappe 6 zur Außenseite hin offen angeordnet ist. Von der Leiterplatte 13 führen Anschlußdrähte in diese Ausnehmung 23, so daß nach dem Einbringen und Vergießen der Leiterplatte zumindest ein Abgleichwiderstand 19 eingelötet werden kann. Nach außen hin wird die Ausnehmung 23 mit dem Abgleichwiderstand 19 durch ein aufgeklebtes Typenschild 20 verdeckt, so daß ein Schutz vor Korrosion gegeben und darüber hinaus das optische Design verbessert ist. Im Bereich der Fotoelemente ist das Labyrinth 9, welches gleichzeitig die Fotoabdeckung bildet, angeordnet. Die Leiterplatte 13 mit sämtlichen Bauteilen 16, 17 ist vergossen, was durch die Oberkante der Vergußmasse 22 dargestellt ist. Der optische Rauchmelder ist mit einer Melderkappe 21, die gestrichelt dargestellt ist, abgedeckt.

Der erfindungsgemäße Rauchmelder erlaubt den Verguß der Bauelemente und stellt eine wesentliche Vereinfachung und Kostensenkung aufgrund der oben geschilderten Ausgestaltung dar. Dabei ist, wie schon erläutert, von Vorteil, daß die ursprünglich drei notwendigen verschiedenen Spritzteile durch ein einziges Spritzteil, nämlich dem Gehäuse 10, gebildet sind. Dies führt zu wesentlichen Einsparungen hinsichtlich von Werkzeug und Teilekosten, sowie Lagerhaltung, Disposition und Montagekosten. Die neue konstruktive Ausbildung des Rauchmelder-Gehäuses erfüllt somit mehrere Funktionen im Systemaufbau, nämlich gleichzeitig Halterung für Sende- (11) und Empfangsdioden (12), und bildet somit den unteren Fototräger, ferner ist es Träger für die Leiterplatte 13 mit den einzelnen Bauelementen sowie Vergußwanne zum Vollverguß 22 der gesamten Leiterplatten-Baugruppe. Darüber hinaus besitzt das Gehäuse angeformte Befestigungsflansche 14 für die Montage des gesamten Melders auf der Montageplatte 15 am Einsatzort.

## Patentansprüche

1. Quaderförmiger optischer Rauchmelder mit einem Gehäuseteil, einer Gehäusekappe (6) und unterem Fototräger, sowie mit einer Leiterplatte (13), Bauelementen, einem oberen Fototräger (7), Labyrinth (9) und Melderkappe (21), wobei das Gehäuseteil und der untere Fototräger als einstückiges Gehäuse (10) ausgebildet sind und das Gehäuse (10) im Bereich der Fotoelemente für die unmittelbare Aufnahme einer Sende- und einer Empfangsdiode (11,12) ausgeformt ist,
**dadurch gekennzeichnet**, daß die Gehäusekappe (6) eine Einheit mit dem Gehäuse (10) bildet und im Bereich der Leiterplatte (13) für die Bauelemente (16,17,18) wannenförmig für die Aufnahme einer Vergußmasse (22) ausgebildet ist, und daß in der Gehäusekappe (6) an der Außenseite des wannenförmigen Bereiches, von der Vergußmasse nicht erreichbar, eine Ausnehmung (23) für zumindest einen einlötbaren Abgleichwiderstand (19) vorgesehen ist.

2. Rauchmelder nach Anspruch 1,
**dadurch gekennzeichnet**, daß an zwei gegenüberliegenden Schmalseiten des Gehäuses (10) jeweils ein nach außen weisender Befestigungsflansch (14) angeformt ist.

3. Rauchmelder nach Anspruch 1,
**dadurch gekennzeichnet**, daß die Ausnehmung (23) mit einem Typenschild (20) abdeckbar ist.

4. Rauchmelder nach Anspruch 1,
**dadurch gekennzeichnet**, daß in der Gehäusekappe (6) eine Öffnung (24) für eine auf der Leiterplatte (13) angeordneten Leuchtdiode (18) eingebracht ist, wobei die Öffnung (24) zur Gehäuseinnenseite konisch verbreitert ist.

## Claims

1. Cuboid optical smoke detector having a housing part, a housing cap (6) and lower photocarrier, and having a printed circuit board (13), components, an upper photocarrier (7), labyrinth (9) and detector cap (21), the housing part and the lower photocarrier being constructed as a single-piece housing (10) and the housing (10) being shaped in the region of the photoelements for directly accommodating a transmitting and a receiving diode (11, 12), characterized in that the housing cap (6) forms a unit with the housing (10) and is constructed in the region of the printed circuit board (13) for the components (16, 17, 18) in the shape of a trough for accommodating a casting compound (22), and in that a recess (23) for at least one solder-in trimming resistor (19) is provided in the housing cap (6) on the outside of the trough-shaped region, not reachable by the casting compound.

2. Smoke detector according to Claim 1, characterized in that an outwardly pointing mounting flange (14) is integrally formed in each case on two opposite narrow sides of the housing (10).

3. Smoke detector according to Claim 1, characterized in that the recess (23) can be covered by a rating plate (20).

4. Smoke detector according to Claim 1, characterized in that an opening (24) for a light-emitting diode (18) arranged on the printed circuit board (13) is provided in the housing cap (6), the opening (24) being conically expanded towards the inside of the housing.

## Revendications

1. Détecteur optique de fumée de forme parallélépipédique, comportant une pièce de boîtier, une coiffe (6) de boîtier et un support photosensible inférieur, ainsi qu'une plaquette à circuits imprimés (13), des composants, un support photosensible supérieur (7), un labyrinthe (9) et un capot (21), la pièce de boîtier et le support photosensible inférieur étant sous la forme d'un boîtier monobloc (10) et le boîtier (10) étant conformé, dans la zone des éléments photosensibles, de manière à recevoir directement une diode émissive et une diode réceptrice (11, 12),
caractérisé par le fait que la coiffe (6) de boîtier forme une unité avec le boîtier (10) et a, dans la zone de la plaquette à circuits imprimés (13) pour les composants (16, 17, 18) une forme en cuvette de réception d'une composition de scellement (22), et que , dans la coiffe (6) de boîtier, sur la face extérieure de la partie en forme de cuvette et de manière à ne pas pouvoir être atteint par la composition de scellement, est prévu un évidement (23) pour au moins une résistance d'équilibrage (19) pouvant être fixée par brasage.

2. Détecteur de fumée suivant la revendication 1, caractérisé par le fait qu'une bride de fixation (14) tournée vers l'extérieur est formée sur chacun des deux petits côtés opposés du boîtier (10).

3. Détecteur de fumée suivant la revendication 1, caractérisé par le fait que l'évidement (23) peut être recouvert d'une plaque signalétique (20).

4. Détecteur de fumée suivant la revendication 1, caractérisé par le fait que dans la coiffe (6) de boîtier est ménagée une ouverture (24) prévue pour une diode à luminescence (18) disposée sur la plaquette à circuits imprimés (13), l'ouverture (24) s'élargissant avec une forme conique vers le côté intérieur du boîtier.
